# EUROPÄISCHE PATENTSCHRIFT

(11) **EP 3 839 172 B1**
(45) Veröffentlichungstag und Bekanntmachung des Hinweises auf die Patenterteilung: **17.05.2023**
(21) Anmeldenummer: 19218857.1
(22) Anmeldetag: 20.12.2019
(51) Int. Cl.: E04G 5/14

(54) **GELÄNDERHOLM ZUR MONTAGE EINES VORLAUFENDEN GELÄNDERS, VORLAUFENDES GELÄNDER ZUR TEMPORÄREN FALLSICHERUNG EINER NEU ZU ERSTELLENDEN GERÜSTETAGE, GERÜST FÜR BAU-, REPARATUR- UND/ODER MONTAGEARBEITEN UND VERFAHREN ZUM AUFBAU EINES GERÜSTS**
RAILING POST FOR A FRONT RAILING, FRONT RAILING FOR TEMPORARILY PREVENTING FALLS FROM A NEW SCAFFOLDING LEVEL, SCAFFOLD FOR BUILDING, REPAIR AND/OR ASSEMBLY WORK AND METHOD FOR CONSTRUCTING A SCAFFOLD
LONGERON GARDE-CORPS DESTINÉ AU MONTAGE D'UN GARDE-CORPS AVANT, GARDE-CORPS AVANT DESTINÉ À LA PROTECTION TEMPORAIRE CONTRE LES CHUTES D'UN NOUVEL ÉTAGE D'UN ÉCHAFAUDAGE À CRÉER, ÉCHAFAUDAGE POUR TRAVAUX DE CONSTRUCTION, DE RÉPARATION ET/OU DE MONTAGE ET PROCESSUS DE CONSTRUCTION D'UN ÉCHAFAUDAGE

(43) Veröffentlichungstag der Anmeldung: 23.06.2021
(73) Patentinhaber: Tobler AG, 9424 Rheineck (CH)
(72) Erfinder: Kuster, Timo, 9424 Rheineck (CH); Tamer, Hasim, 8280 Kreuzlingen (CH)
(74) Vertreter: Hepp Wenger Ryffel AG

(56) Entgegenhaltungen:
- EP-A1- 0 655 538
- EP-A1- 3 012 385
- EP-A1- 3 540 148
- EP-A2- 1 426 524
- DE-U1-202004 003 628
- JP-A- 2002 206 336

## Beschreibung

Die vorliegende Erfindung betrifft einen Geländerholm für ein vorlaufendes Geländer, ein vorlaufendes Geländer zur temporären Fallsicherung einer neu zu erstellenden Gerüstetage, ein Gerüst für Bau-, Reparatur, und/oder Montagearbeiten sowie ein Verfahren zum Aufbau eines Gerüsts.

Bei den aus dem Stand der Technik bekannten Gerüstsystemen werden die einzelnen Gerüstetagen aus Systembauteilen montiert. Dabei erfolgt der Montagevorgang von unten nach oben. Nachdem jeweils die Vertikalstiele beziehungsweise Vertikalrahmen, die Belagriegel, die Beläge, die Geländerholme und gegebenenfalls die Diagonalen einer Etage montiert sind, kann zunächst der Belag für die darüber zu montierende Etage installiert werden.

Vorlaufende Geländer werden eingesetzt, um dem Monteur eines Gerüsts bereits beim Aufstieg in eine oberste, neu erstellte Gerüstetage gewisse Sicherungselemente zur Verfügung zu stellen, die für ihn einen Halt bieten. Nach Errichten des Sicherheitsgeländers werden die vorlaufenden Geländer wieder gelöst und zur Sicherung eines neuen Abschnitts verwendet. Derartige Vorrichtungen werden auch voreilende Sicherungen genannt.

Es sind Gerüstsysteme bekannt, bei denen Rahmen eingesetzt werden, welche die Geländer und Diagonalen ersetzen. Nach der Montage eines derartigen Rahmens bilden die oberen Horizontalriegel bereits das Geländer für die darüber noch zu montierende Gerüstetage. Die Rahmenkonstruktion selbst ist Bestandteil des Gerüstes. Es ist eine weitere Ausführungsform bekannt, bei der ebenfalls ein Rahmen eingesetzt wird, dessen oberer Horizontalriegel das vorauseilende Geländer bildet. Dieser Rahmen wird bei der Montage in zwei bereits montierte Geländerholme eingehängt und muss anschließend etagenweise versetzt werden, um ein vorauseilendes Geländer zu gewährleisten. Beide Rahmenkonstruktionen sind relativ sperrig, schwer und daher in ihrer Montage aufwändig. In jedem Fall müssen bei der Montage beziehungsweise Demontage mehrere Monteure eingesetzt werden.

Weiter sind aus der DE 102 08 191 A1 teleskopierbare Geländerholme mit einem ersten, als Hohlprofil ausgebildeten, Holm und einem in diesen ersten Holm ein- bzw. ausschiebbaren zweiten Holm bekannt, durch die ein vorlaufenden Geländer zwar von einem einzelnen Monteur erstellt werden kann; allerdings weist diese konstruktive Ausgestaltung den Nachteil auf, dass sich die ineinander gleitenden Holmelemente leicht verkanten können, was letztendlich zur Funktionsuntüchtigkeit der besagten Geländerholme führt. EP3012385 und EP0655538 offenbaren weitere bekannte Geländerholme.

Ausgehend von dem genannten Stand der Technik liegt der vorliegenden Erfindung die Aufgabe zugrunde, solche und weitere Nachteile des Standes der Technik zu beheben und insbesondere eine Vorrichtung der eingangs genannten Art anzugeben, die in einfacher Art und Weise die Montage eines voreilenden Geländers von einer bestehenden Gerüstetage für eine darüber zu erstellende Gerüstetage ermöglicht, die den Montageaufwand zum Bereitstellen des voreilenden Geländers deutlich verringert, die wirtschaftlich hergestellt werden kann und die von nur einem Monteur montiert und versetzt werden kann.

Die Aufgabe wird insbesondere durch einen Geländerholm nach Anspruch 1, ein vorlaufendes Geländer nach Anspruch 8, ein Gerüst nach Anspruch 11 und ein Verfahren nach den unabhängigen Anspruch 12 gelöst. Vorteilhafte Ausgestaltungen und Weiterbildungen sind Gegenstand der abhängigen Ansprüche. Insbesondere wird die Aufgabe durch einen Geländerholm für ein vorlaufendes Geländer gelöst. Der Geländerholm umfasst mindestens ein erstes und ein zweites Anschlussmittel zur jeweiligen Befestigung an einem Anschlusselement eines Geländerpfostens. Der Geländerholm ist rohrförmig, insbesondere als Hohlrohr mit einer Längsachse ausgebildet und erstreckt sich entlang dieser Längsachse. Der Geländerholm umfasst einen ersten und einen zweiten Abschnitt, wobei der erste Abschnitt das erste Anschlussmittel und der zweite Abschnitt das zweite Anschlussmittel umfasst. Der zweite Abschnitt des Geländerholms umfasst ein sich in Richtung der Längsachse erstreckendes Langloch, in dem ein Anschlussmittel entlang der Längsachse bewegbar, insbesondere verschiebbar, angeordnet ist.

Ein solcher Geländerholm lässt sich einfach und rasch an einem Geländerpfosten befestigen und lösen und erlaubt insbesondere das nacheinander Versetzen der mit dem Geländerholm verbundenen Geländerpfosten auf vertikal angrenzende Gerüstetagen eines Gerüsts, ohne dass dafür ein Lösen des Geländerholms von den Geländerpfosten erforderlich ist.

Die Anschlussmittel des Geländerholms sind derart ausgebildet, dass sie jeweils mit einem Anschlusselement eines Geländerpfostens in Wirkverbindung bringbar sind und eine sichere Verbindung zwischen Geländerholm und Geländerpfosten ermöglichen. Dadurch wird ein sicheres vorlaufendes Geländer bereitgestellt.

Der Geländerholm weist ein im Wesentlichen rundes Querschnittsprofil, insbesondere rohrförmigen Querschnittsprofil, auf. Dadurch weist der Geländerholm eine grosse Torsions- und Biegesteifigkeit auf und ist einfach herzustellen. Andere Querschnittsprofile wie Rechteck-, Quadrat-, I-, H- oder U-Profile können jedoch ebenfalls verwendet werden. In der Befestigungsposition ist die Längsachse des Geländerholms im Wesentlichen parallel zu einer durch einen Gerüstbelag gebildeten horizontalen Gerüstetage.

Der erste und der zweite Abschnitt des Geländerholms können aus Metallen wie Baustahl und/oder Aluminium und/oder aus anderen geeigneten Materialien sein, die eine genügende Festigkeit aufweisen, um ein sicheres vorlaufendes Geländer bereitzustellen und trotzdem eine ausreichend günstige Herstellung des Geländerholms ermöglichen.

Der zweite Abschnitt des Geländerholms umfasst ein sich in Richtung der Längsachse erstreckendes Langloch.

Für den Fall, dass lediglich ein Abschnitt des Geländerholms ein Langloch aufweist, wird im Zusammenhang mit der vorliegenden Erfindung derjenige der beiden Abschnitte des Geländerholms als zweiter Abschnitt bezeichnet, welcher das Langloch umfasst. Unter einem Langloch wird in diesem Zusammenhang eine Öffnung, insbesondere eine durchgehende Öffnung, verstanden, wobei die Mündung der Öffnung eine von der Kreisform abweichende Geometrie aufweist. Insbesondere weist die Mündung der Öffnung die Form eines sich in Längsrichtung des Geländerpfostens erstreckenden Rechtecks auf, in dem optional eine oder beide Schmalseiten durch Rundungen ersetzt sind.

Durch die Ausdehnung des Langlochs in Richtung der Längsachse des Geländerholms ist die maximale Verschiebung des im Langloch angeordneten Anschlussmittels entlang der Längsachse des Geländerholms festgelegt.

Der lichte Innenabstand der beiden Längsseiten des Langlochs ist im Vergleich zum Aussendurchmesser des im Langloch geführten Teils des Anschlussmittels so zu wählen, dass ein leichtgängiges Verschieben des bewegbaren Anschlussmittels entlang der Längsachse des Geländerholms möglich ist.

Gemäß der Erfindung umfasst der Geländerholm genau ein sich in Richtung der Längsachse erstreckendes Langloch. Das erste Anschlussmittel ist in diesem Fall unbeweglich ausgebildet, d.h. es steht in einer festen räumlichen Beziehung zum Geländerholm. Das zweite Anschlussmittel ist im Langloch entlang der Längsachse bewegbar, insbesondere verschiebbar, angeordnet.

Ein solcher Geländerholm mit genau einem bewegbaren Anschlussmittel weist eine grosse Torsions- und Biegesteifigkeit auf und lässt sich darüber hinaus im Vergleich zu den Ausführungen, welche zwei oder mehr bewegbare Anschlussmittel umfassen, noch einfacher und kostengünstiger herstellen.

Das unbeweglich ausgebildete erste Anschlussmittel ist beispielsweise eine Öffnung im Geländerholm, insbesondere eine durchgehende Öffnung quer zur Längsachse des Geländerholms. Vorzugsweise weist die Mündung der Öffnung eine kreisförmige Geometrie auf.

Ein solches unbewegliches Anschlussmittel lässt sich einfach und kostengünstig herstellen, beispielsweise durch Fräsen, Bohren oder Stanzen des Geländerholms.

Durch das im Langloch entlang der Längsachse bewegbar, insbesondere verschiebbar, angeordnete, zweite Anschlussmittel lassen sich die mit dem Geländerholm verbundenen Geländerpfosten des vorlaufenden Geländers nacheinander und von einer einzelnen Person auf eine vertikal angrenzende Gerüstetage eines Gerüsts versetzen, ohne dass dafür ein Lösen des Geländerholms von den Geländerpfosten erforderlich ist. Dies führt zu einer erhöhten Sicherheit für den Monteur bei gleichzeitig verringertem Arbeitsaufwand.

Vorzugsweise sind die gegenüberliegenden Enden des Geländerholms als flache Bereiche ausgebildet. Hierbei sind das erste Anschlussmittel und das zweite Anschlussmittel jeweils in diesen flachen Bereichen angeordnet.

Solche flachen Bereiche können ausgehend von rohrförmigen Körpern einfach und kostengünstig durch Flachdrücken der Rohrenden bereitgestellt werden. Die flachen Bereiche erlauben es, die Längsachse des Geländerholms näher in Richtung der von den Geländerpfosten aufgespannten Ebene zu verschieben, wodurch die Kraftaufnahme optimiert und die Sicherheit für den Benutzer erhöht wird. Darüber hinaus ermöglichen die flachen Bereiche ein einfaches Ausrüsten des Geländerholms mit den Anschlussmitteln.

Vorzugsweise definieren die beiden flachen Bereiche des Geländerholms zwei Ebenen, welche zueinander im Wesentlichen Parallelebenen, die nicht in einer Ebene liegen, darstellen.

Dadurch wird das Verbinden der Anschlussmittel des Geländerholms mit den Anschlusselementen der Geländerpfosten erleichtert.

Gemäß der Erfindung, ist entlang der Längsachse des Langlochs bewegbare Anschlussmittel jeweils als Körper mit einer durchgehenden Öffnung und einer Aussennut ausgebildet, welche zwischen den Innenseiten der Langlöcher geführt ist.

Die Innenseiten eines Langlochs dienen dabei jeweils als Führungsschienen, welche von der Aussennut des im Langloch bewegbar angeordneten Anschlussmittels zumindest teilweise aufgenommen werden. Dadurch kann das bewegbare Anschlussmittel sicher entlang der Ausdehnung des Langlochs in Längsrichtung des Geländerholms bewegt werden, wobei Bewegungen des Anschlussmittels quer zur Längsachse des Geländerholms durch die Aussennut begrenzt werden. Das bewegbare Anschlussmittel besitzt bezüglich der Breite des Langlochs ein geringfügiges Spiel, wodurch das bewegbare Anschlussmittel leichtgängig entlang des Langlochs geführt werden kann. Der Überlappungsbereich von Aussennut und Führungsschienen ist so zu wählen, dass ein Ablösen des Anschlussmittels aus den Führungsschienen unter den vorgesehenen Einsatzbedingungen des Geländerholms nicht möglich ist.

Besonders bevorzugt sind die bewegbaren Anschlussmittel als Führungsrollen mit beidseitigem Flansch oder einer umlaufenden Aussennut ausgebildet. Solche Führungsrollen sind leicht in diversen Ausführungen verfügbar oder lassen sich einfach herstellen.

Vorzugsweise sind die entlang der Längsachse des Langlochs bewegbaren Anschlussmittel als Körper mit einer durchgehenden Öffnung ausgebildet, insbesondere als Scheibe mit Mittelloch. In diesem Fall weisen die Innenseiten des Langlochs eine Aussparung zur mindestens teilweisen Aufnahme und Führung der Anschlussmittel entlang der Längsachse auf, wobei die Aussparung insbesondere u- oder v- oder teilkreis- oder halbkreisförmig ausgebildet ist.

Durch die Aussparung auf der Innenseite des Langlochs kann das bewegbare Anschlussmittel sicher entlang der Ausdehnung des Langlochs in Längsrichtung des Geländerholms bewegt werden, wobei Bewegungen des Anschlussmittels quer zur Längsachse des Geländerholms durch die Aussparung begrenzt werden.

Gemäß der Erfindung sind der erste Abschnitt und der zweite Abschnitt des Geländerholms durch Verbindungsmittel miteinander verbunden. Insbesondere kann es sich bei den Verbindungsmitteln um Schraubverbindungen und/oder Schweissverbindungen und/oder Klebeverbindungen handeln.

Dadurch können beide Abschnitte unabhängig voneinander und aus verschiedenen Materialien gefertigt werden, was die Flexibilität des Herstellungsprozesses des Geländerholms erhöht und eine auf die jeweilige Anforderung beider Abschnitte zugeschnittene Materialauswahl ermöglicht.

Die Länge des mindestens einen Langlochs des Geländerholms ist so zu bemessen, dass der Geländerholm in unterschiedlichen Gerüsten eingesetzt werden kann. Vorzugsweise weist das sich in Richtung der Längsachse des Geländerholms erstreckende Langloch eine Länge zwischen 200 und 1200 Millimetern auf.

Dieser Wertebereich erlaubt es, den Geländerholm in einem vorlaufenden Geländer für ein Gerüst mit üblichen Gerüstfeldlängen und üblichen Abständen benachbarter horizontaler Gerüstetagen einzusetzen, ohne dass beim nacheinander Versetzen der beiden mit dem Geländerholm verbundenen Geländerpfosten in eine vertikal angrenzende, darüber liegende Gerüstetage ein Lösen des Geländerholms erforderlich ist.

Der erste und der zweite Abschnitt des Geländerholms können unterschiedlich lang sein. Dadurch können Geländerholme für den Einsatz in Gerüsten mit unterschiedlichen Gerüstfeldlängen und/oder unterschiedlichem Abstand benachbarter horizontaler Ebenen bereitgestellt werden. Beide Abschnitte können jedoch auch gleich lang sein. Damit wäre in Abhängigkeit der jeweils verwendeten Materialien eine grössere Balance erreichbar. Vorzugsweise beträgt das Längenverhältnis des ersten Abschnitts zum zweiten Abschnitt wenigstens 1.5, vorzugsweise zwischen 1.9 und 4.0.

Dadurch weist der Geländerholm eine grosse Torsions- und Biegesteifigkeit für den sicheren Einsatz im vorlaufenden Geländer auf. Dieser Wertebereich erlaubt es darüber hinaus, den Geländerholm in einem vorlaufenden Geländer für ein Gerüst mit üblichen Gerüstfeldlängen und üblichen Abständen benachbarter horizontaler Gerüstetagen einzusetzen.

Die Aufgabe wird weiterhin durch ein vorlaufendes Geländer zur vorübergehenden Fallsicherung einer neu zu erstellenden Gerüstetage gelöst. Das vorlaufende Geländer umfasst mindestens einen Geländerholm wie vorhergehend beschrieben und zwei Geländerpfosten. Die Geländerpfosten sind lösbar an ein Gerüst anbringbar. Das erste Anschlussmittel und das zweite Anschlussmittel des Geländerholms sind jeweils lösbar mit einem Geländerpfosten, insbesondere einem Anschlusselement eines Geländerpfostens, verbunden.

Ein solches vorlaufendes Geländer ist einfach anzubringen und zu lösen.

Der Geländerholm kann abgeflachte Enden, insbesondere mit mindestens einer Aussparung, bevorzugt mindestens einer durchgehenden Öffnung, zur Verbindung mit den Anschlusselementen der Geländerpfosten aufweisen. Dadurch ist eine einfach herzustellende Befestigung möglich. Durch das mindestens eine bewegliche Anschlussmittel des erfindungsgemässen Geländerholms kann dieser insbesondere so an den Geländerpfosten befestigt sein, dass die Geländerpfosten zueinander beweglich sind, insbesondere in ihrem Horizontalabstand zueinander variabel sind. Dies ermöglicht eine einfache Handhabung des vorlaufenden Geländers, insbesondere ein nacheinander Versetzen der mit dem Geländerholm verbundenen Geländerpfosten auf vertikal angrenzende Gerüstetagen eines Gerüsts, ohne dass dafür ein Lösen des Geländerholms von den Geländerpfosten erforderlich ist.

Vorzugsweise umfassen die Geländerpfosten im montierten Zustand jeweils einen oberen Abschnitt und einen unteren Abschnitt. Im Bereich des oberen Abschnitts ist mindestens ein Anschlusselement zur Verbindung mit den Anschlussmitteln des Geländerholms angeordnet. Bevorzugt ist im Bereich des oberen Abschnitts genau ein Anschlusselement zur Verbindung mit den Anschlussmitteln des Geländerholms angeordnet. Im Bereich des unteren Abschnitts ist ein erstes Befestigungselement zur Verbindung des Geländerpfostens mit einem Vertikalrahmen eines Gerüsts angeordnet. Zwischen dem oberen und dem unteren Abschnitt ist ein zweites Befestigungselement zur Verbindung mit einem Vertikalrahmen eines Gerüsts angeordnet. Dabei weist das erste Befestigungselement eine Abstützfläche zum Abstützen am Vertikalrahmen und eine Kippsicherung mit seitlicher Führung zur Verhinderung von Kippbewegungen, insbesondere zur Verhinderung von Kippbewegungen und zumindest teilweisen Auflage der seitlichen Führung auf einem zwischen zwei Vertikalstielen befestigten Zwischenholm auf. Das zweite Befestigungselement ist derart ausgebildet, dass es um einen Vertikalstiel eines Vertikalrahmens umgreifen kann und in ein zwischen Vertikalstiel und Belagriegel angeordnetes Versteifungselement eingreifen kann. Das mindestens eine Anschlusselement und das erste sowie das zweite Befestigungselement sind vorzugsweise an derselben Seite des jeweiligen Geländerpfostens angeordnet.

Die Anordnung mindestens eines Anschlusselements im Bereich des oberen Abschnitts des Geländerpfostens erlaubt die Befestigung des Geländerholms als Sicherungseinrichtung auf einer für den Gerüstbenutzer geeigneten Höhe, beispielsweise als Handlauf.

Durch das Vorsehen von genau einem Anschlusselement ist der Geländerpfosten besonders einfach und kostengünstig herstellbar.

Die Abstützfläche des ersten Befestigungselements ermöglicht eine optimale Übertragung von Kräften auf den Vertikalrahmen und verhindert Kippbewegungen des Geländerpfostens bzw. des vorlaufenden Geländers im montierten Zustand vom Gerüst weg. Durch die Kippsicherung des ersten Befestigungselements werden Kippbewegungen des Geländerpfostens bzw. des vorlaufenden Geländers im montierten Zustand zum Gerüst hin verhindert. Die seitliche Führung des ersten Befestigungselements erleichtert zum einen die Ausrichtung des Geländerpfostens am Vertikalrahmen und verhindert andererseits Kippbewegungen des Geländerpfostens bzw. des vorlaufenden Geländers im montierten Zustand in Richtung der Längsriegel des Gerüsts. In einer besonders bevorzugten Ausführungsform ist das erste Befestigungselement derart ausgebildet, dass es auf einem zwischen zwei Vertikalstielen befestigten Zwischenholm zumindest teilweise aufliegt. Dadurch können auf den Geländerpfosten einwirkende Vertikalkräfte auf mehrere Stellen am Vertikalrahmen verteilt werden.

Das zweite Befestigungselement ermöglicht das Umgreifen einer Vertikalstützte des Vertikalrahmens, an den der Geländerpfosten angebracht wird, wodurch Kippbewegungen des Geländerpfostens bzw. des vorlaufenden Geländers im montierten Zustand zum Gerüst hin, von dem Gerüst weg, sowie in eine Querrichtung dazu verhindert werden. Durch den Eingriff des zweiten Befestigungselements in ein zwischen Vertikalstiel und Belagriegel angeordnetes Versteifungselement werden die in montiertem Zustand vertikal auf den Geländerpfosten wirkenden Kräfte auf den Vertikalrahmen übertragen und gleichzeitig Kippbewegungen in die verbleibende Richtung, d.h. in die der genannten Querrichtung entgegengesetzte Richtung, verhindert. Durch die beschriebene Ausgestaltung des zweiten Befestigungselements werden Kippbewegungen des Geländerpfostens bzw. eines damit aufgebauten vorlaufenden Geländers in alle Richtungen verhindert. Gleichzeitig werden in Richtung der Schwerkraft wirkende Vertikalkräfte auf das Gerüst übertragen, wodurch die Sicherheit des vorlaufenden Geländers erhöht wird.

Durch die Anordnung der Anschlusselemente und Befestigungselemente an derselben Geländerpfostenseite gestaltet sich die Montage des vorlaufenden Geländers besonders einfach.

Weiter wird die Aufgabe durch ein Gerüst für Bau-, Reparatur- und/oder Montagearbeiten gelöst. Das Gerüst umfasst mindestens zwei Vertikalrahmen, mindestens einen Belag und mindestens ein vorlaufendes Geländer wie vorhergehend beschrieben.

In montiertem Zustand sind die Längsachsen der Geländerpfosten des vorlaufenden Geländers zu den Vertikalstielen der Vertikalrahmen im Wesentlichen parallel angeordnet. Zwischen diesen Achsen und der Längsachse des Geländerholms des vorlaufenden Geländers kann in Abhängigkeit von der Befestigungsposition der angeschlossenen Geländerpfosten, dem Abstand zweier benachbarter horizontaler Gerüstetagen und der Gerüstfeldlänge der Schnittwinkel zwischen 0 und 90° betragen.

Ein solches Gerüst lässt sich schnell und sicher errichten.

Das Gerüst kann aus Metallen wie Baustahl, Aluminium und/oder anderen geeigneten Materialien sein. Metalle wie Baustahl sind günstig und weisen eine genügende Stabilität auf. Die Vertikalrahmen können Fusselemente zum Aufliegen auf dem Boden, insbesondere je ein Fusselement je Vertikalstiel eines Vertikalrahmens, umfassen. Dadurch ist das Gerüst standfest. Die Fusselemente können höhenverstellbar sein. So können Unebenheiten des Untergrundes einfach ausgeglichen werden. Das Gerüst kann eine oder mehrere Gerüstetagen umfassen. Dadurch wird eine Arbeit am Haus einfach und sicher möglich. Die Beläge können Holzplanken, Metall- oder Kunststoffgitter, Matten oder andere geeignete Materialien umfassen. Das Gerüst kann mindestens eine Leiter umfassen. Dadurch kann einfach von einer Etage zur anderen gewechselt werden. Die Leiter kann hochklappbar oder unbeweglich am Gerüst angeordnet sein. Hochklappbare Leitern brauchen weniger Platz. Unbeweglich angeordnete Leitern sind weniger wartungsintensiv. Vorzugsweise umfasst das Gerüst zwischen benachbarten Vertikalrahmen mindestens einen horizontalen Zwischenholm, wodurch das Gerüst stabil aufbaubar ist.

Vorzugsweise umfassen die Vertikalrahmen jeweils mindestens an der dem vorlaufenden Geländer zugewandten Seite Versteifungselemente zwischen Vertikalstiel und Belagriegel. Solche Versteifungselemente können insbesondere Knotenbleche und/oder Streben sein. Die Geländerpfosten sind an diesen Versteifungselementen angeordnet oder anordenbar.

Dadurch lässt sich die Stabilität des Gerüsts erhöhen und das vorlaufende Geländer einfach an einem Versteifungselement befestigen.

Die Aufgabe wird weiter gelöst durch ein Verfahren zum Aufbauen eines Gerüsts wie vorhergehend beschrieben gelöst. Das Verfahren umfasst die Schritte:
A Aufbauen einer ersten Gerüstsektion auf einer ersten Ebene, wobei die erste Gerüstsektion zwei Vertikalrahmen umfasst, welche über einen Belag miteinander verbunden sind;
B Befestigen eines vorlaufenden Geländers wie vorhergehend beschrieben. Das vorlaufende Geländer umfasst dabei einen ersten Geländerpfosten, einen zweiten Geländerpfosten und einen Geländerholm, wobei die beiden Geländerpfosten jeweils an einer ersten Befestigungsposition der ersten Gerüstsektion angebracht sind und über den Geländerholm miteinander verbunden sind;
C Aufbauen einer zweiten Gerüstsektion auf einer zweiten Ebene, wobei die zweite Gerüstsektion zwei Vertikalrahmen umfasst, welche über einen Belag miteinander verbunden sind und oben in die Vertikalrahmen der ersten Gerüstsektion eingreifen;
D Lösen des ersten oder zweiten Geländerpfostens und Befestigen desselben an einer zu seiner ersten Befestigungsposition korrespondierenden zweiten Befestigungsposition der zweiten Gerüstsektion. Der Abstand zwischen der ersten und der zweiten Befestigungsposition entspricht dabei im Wesentlichen der Länge der verwendeten Vertikalrahmen;
E Lösen des jeweils anderen Geländerpfostens und Befestigen des gelösten Geländerpfostens an einer zu seiner ersten Befestigungsposition korrespondierenden zweiten Befestigungsposition der zweiten Gerüstsektion, wobei der Abstand zwischen der ersten und der zweiten Befestigungsposition im Wesentlichen der Länge der verwendeten Vertikalrahmen entspricht;

In dem vorhergehend beschriebenen Verfahren wird das Versetzen des Geländerpfostens in Verfahrensschritt E durch das Bewegen des Anschlussmittels des Geländerholms im Langloch ermöglicht.

Mit diesem Verfahren lässt sich ein Gerüst einfach, rasch und sicher errichten. Beim Versetzen verschiebt sich die Position der Geländerpfosten zueinander, sie bleiben jedoch über den Geländerholm miteinander verbunden.

Im Folgenden wird die Erfindung anhand von Figuren exemplarisch dargestellt. Dabei bezeichnen gleiche Bezugszeichen stets Bauteile derselben Ausführungsart, sofern dies nicht explizit anders angegeben ist. Hierbei zeigen:
- Figur 1: Ein Geländerholm in perspektivischer Ansicht;
- Figur 2: Der Geländerholm in einer Seitenansicht;
- Figur 3: Der Geländerholm in einer Draufsicht ;
- Figur 4: Ein bewegliches Anschlussmittel in einer Draufsicht;
- Figur 5: Das bewegliche Anschlussmittel in perspektivischen Ansicht;
- Figur 6: Das bewegliche Anschlussmittel in einer Seitenansicht;
- Figur 7: Ein Geländerpfosten in perspektivischer Ansicht;
- Figur 8: Der Geländerpfosten in einer Seitenansicht;
- Figur 9: Der Geländerpfosten in einer Draufsicht;
- Figur 10:: Eine perspektivische Ansicht eines oberen Abschnitts des Geländerpfostens mit angeschlossenem Geländerholm;
- Figur 11:: Eine perspektivische Ansicht des ersten Befestigungselements im unteren Abschnitt des Geländerpfostens;
- Figur 12:: Eine perspektivische Ansicht des zweiten Befestigungselements im unteren Abschnitt des Geländerpfostens;
- Figur 13:: Ein vorlaufendes Geländer;
- Figur 14:: Ein Gerüst mit einem vorlaufenden Geländer.

Figur 1 zeigt einen Geländerholm 1 umfassend einen Geländerholmkörper 11 mit durchgehendem Rundrohrprofil, welcher entlang der Längsachse Q des Geländerholms 1 ausgedehnt ist. Der Geländerholm 1 weist einen ersten Abschnitt 18 und einen zweiten Abschnitt 19 auf, welche hier aus zwei separaten Teilen bestehen, welche durch die Verbindungsmittel 14 miteinander verbunden sind. In diesem Ausführungsbeispiel handelt es sich bei den Verbindungsmitteln 14 um verschweisste Schraubverbindungen. Der Geländerholm 1 umfasst weiter die flachen Bereiche 12 und 15, Anschlussmittel 13 und 16, Verbindungsmittel 14 sowie ein Langloch 17, welches hier als durchgehende Öffnung ausgebildet ist, im Bereich des zweiten Abschnitts 19. Die Anschlussmittel 13 und 16 sind jeweils als durchgehende Öffnungen ausgebildet, wobei das erste Anschlussmittel 13 im flachen Bereich 12 des Geländerholms 1 unbeweglich angeordnet ist und das zweite Anschlussmittel 16 beweglich in Langloch 17 des flachen Bereichs 15 geführt ist.

Im montierten Zustand des vorlaufenden Geländers ist der Geländerholm 1 im Wesentlichen horizontal angeordnet (vgl. Figur 13 und Figur 14). Der Geländerholm 1 weist eine Gesamtlänge von etwa 2300 mm auf. Der rohrförmige Geländerholmkörper 11, welcher den ersten Abschnitt 18 definiert, weist einen runden Querschnitt mit einem Aussendurchmesser von etwa 40 mm auf. Der flache Bereich 15, welcher den zweiten Abschnitt 19 definiert, erstreckt sich über eine Länge von etwa 780 mm entlang der Längsachse Q des Geländerholms und weist eine Breite von etwa 8 mm auf. Der flache Bereich 15 umfasst das Langloch 17, dessen Breite einen lichten Innendurchmesser von etwa 27,5 mm aufweist und dessen Länge einen lichten Innendurchmesser von etwa 710 mm entlang der Längsachse Q des Geländerholms aufweist. Der Lochdurchmesser der Anschlussmittel 13 und 16 beträgt jeweils etwa 25 mm. Das bewegbare Anschlussmittel 16 besitzt bezüglich der Breite des Langlochs 17 ein geringfügiges Spiel von etwa 1.5 mm, wodurch das bewegbare Anschlussmittel 16 leichtgängig entlang des Langlochs 17 geführt werden kann. Das beweglich Der Geländerholm 1 ist aus Metall hergestellt.

Der Geländerholm 1 wird als Teil eines vorlaufenden Geländers 10 genutzt, wobei die Anschlussmittel 13 und 16 des Geländerholms jeweils an einem Anschlusselement 3 eines Geländerpfostens 2 befestigt werden (vgl. Figur 9).

Figur 2 und Figur 3 zeigen den Geländerholm 1 (vgl. Figur 1) in einer Seitenansicht bzw. in einer Draufsicht. Zu sehen ist, dass die beiden flachen Bereiche 12 und 15 zueinander im Wesentlichen Parallelebenen darstellen.

Die Figuren 4 bis 6 zeigen ein bewegliches Anschlussmittel in einer Draufsicht, perspektivischen Ansicht und einer Seitenansicht. In diesem Ausführungsbeispiel weist das bewegliche Anschlussmittel 16 eine Aussennut 161 auf, welche durch die an beiden Stirnflächen des Hohlzylinders 162 angeordneten Flansche 163 gebildet wird. Der Durchmesser der durchgehenden Öffnung, welche dem Innendurchmesser des Hohlzylinders 162 entspricht, ist so gewählt, dass der Geländerholm 1 auf ein Anschlusselement 3 eines Geländerpfostens aufgeschoben werden kann. In diesem Ausführungsbeispiel beträgt der Durchmesser der durchgehenden Öffnung etwa 25 mm. Durch die Aussennut 161 ist das bewegliche Anschlusselement 16 im Langloch geführt (vgl. Figur 1). Der Aussendurchmesser des Hohlzylinders ist vorzugsweise etwas kleiner als die Breite des Langlochs ausgebildet, um ein möglichst leichtgängiges Verschieben des beweglichen Anschlussmittels 16 im Langloch 17 zu ermöglichen. Die Profiltiefe der Aussennut 161 ist so ausgebildet, dass sich das Anschlussmittel 16 nicht unbeabsichtigt aus dem Langloch 17 entfernen lässt. In diesem Ausführungsbeispiel ragen die beiden Flansche 163 beidseitig etwa 0,8 mm über den lichten Innenabstand der beiden Längsseiten des Langlochs 17 hinaus.

Figur 7 zeigt einen Geländerpfosten in perspektivischer Ansicht. Der Geländerpfosten 2 umfasst in diesem Ausführungsbeispiel einen Geländerpfostenkörper 21, hier ein durchgehendes Rundrohr, zwei Anschlusselemente 3 im oberen Abschnitt 22 des Geländerpfostens 2, ein erstes Befestigungselement 4 im unteren Abschnitt 23 des Geländerpfostens 2 sowie ein zweites Befestigungselement 5, welches zwischen dem oberen und dem unteren Abschnitt angeordnet ist. Das erste Befestigungselement 4 weist ein Distanzelement 41, eine Abstützfläche 42, eine Kippsicherung 43 und eine seitliche Führung 44 auf. Der freie Stirnendbereich des Distanzelements 41 ist als Abstützfläche 42 ausgebildet, welche im montierten Zustand des Geländerpfostens 2 zumindest bereichsweise an der Aussenseite eines Vertikalstiels 71 (vgl. Figur 11) des Vertikalrahmens 7 (vgl. Figur 14) anliegt. Die seitliche Führung 44 ist hier als U-Profileinheit zur Aufnahme eines Vertikalstiels 71 eines Vertikalrahmens 7 ausgebildet. Der lichte Innenabstand der seitlichen Führung 44 ist nur geringfügig grösser als der Aussendurchmesser des Vertikalstiels 71. Die Kippsicherung 43 ist hier in Form von zwei parallel beabstandeten Laschen ausgebildet, die in montiertem Zustand des Geländerholms schräg nach unten verlaufen. Das zweite Befestigungselement 5 weist ein Distanzelement 51, ein Umgreifelement 52 und ein Eingreifelement 53 auf.

Figur 8 und Figur 9 zeigen den Geländerpfosten 2 (vgl. Figur 7) in einer Seitenansicht bzw. in einer Draufsicht. Zu sehen ist, dass die beiden Anschlusselemente 3, das erste Befestigungselement 4 sowie das zweite Befestigungselement 5 an derselben Seite des Geländerpfostens 2 angeordnet sind.

Figur 10 zeigt eine perspektivische Ansicht eines oberen Abschnitts des Geländerpfostens mit angeschlossenem Geländerholm. Zu sehen ist eine Verbindung zwischen einem Anschlusselement 3 des Geländerpfostens 2 und einem unbeweglichen Anschlussmittel 13 (ohne Bezugszeichen versehen) des Geländerholms 1.

Das Anschlusselement 3 umfasst einen Anschlusszapfen 31 und ein Kippelement 33. Das Kippelement 33 ist über eine Drehachse 32, welche hier als Spannstift ausgebildet ist, am Anschlusszapfen 31 gelagert. Der Anschlusszapfen 31 weist eine Aufnahmeeinrichtung 34 für das Kippelement 33 auf, welche hier als rechteckige Durchgangsöffnung ausgebildet ist, in die das Kippelement 33 verschwenkbar ist. Wird ein Geländerholm 1 auf den Anschlusszapfen 31 aufgesteckt, schwenkt das Kippelement 33 in die Aufnahmeeinrichtung 34 und fällt danach wieder in seine ursprüngliche Position zurück. In dieser ursprünglichen Position sorgt das Kippelement 33 dafür, dass der Geländerholm 1 sich nicht vom Anschlusszapfen 31 lösen kann. Diese Position ist also eine Sicherungsposition. Zur Lösung der Verbindung kann das Kippelement 33 von Hand in die Aufnahmeeinrichtung 34 geschwenkt werden.

Figur 11 zeigt eine perspektivische Ansicht des ersten Befestigungselements 4 im unteren Abschnitt des Geländerpfostens. Zu sehen sind das Distanzelement 41, die Abstützfläche 42, die Kippsicherung 43 und die seitliche Führung 44. Die Kippsicherung 43 ist hier in Form von zwei parallel beabstandeten Laschen ausgebildet, die in montiertem Zustand des Geländerholms schräg nach unten verlaufen und zumindest teilweise auf einem Knotenpunkt aus Zwischenholmen 6, die an einem Vertikastiel 71 angeschlossen sind, aufliegen. Der Abstand der Längsachse A des Geländerpfostens 2 und der Längsachse V des Vertikalstiels 71 beträgt in diesem Ausführungsbeispiel etwa 110 mm. Die Distanzelemente 41 und 51 (vgl. Figur 12) sind so bemessen, dass der Geländerpfosten 2 unter Berücksichtigung der vorhergehend beschriebenen Ausbildung des ersten Befestigungselements 4 und des zweiten Befestigungselements 5 des Geländerpfostens 2 im Wesentlichen parallel zum Vertikalstiel 71 angeschlossen werden kann.

Figur 12 zeigt eine perspektivische Ansicht des zweiten Befestigungselements 5 im unteren Abschnitt des Geländerpfostens. Zu sehen sind das Distanzelement 51, das Umgreifelement 52 und das Eingreifelement 53. Das Umgreifelement 52 weist eine rechteckige Ausbuchtung zum Umgreifen eines Vertikalstiels 71 auf, wobei der lichte Innenabstand der Ausbuchtung 52 nur geringfügig grösser ist als der Aussendurchmesser des Vertikalstiels 71. Das Eingriffelement 53 ist ebenfalls als Haken ausgebildet und greift durch eine durchgehende Öffnung 74 des Verteifungselements 73 in selbiges ein. Durch diese Konstruktion werden Kippbewegungen in alle Richtungen verhindert. Der Abstand der Längsachse A des Geländerpfostens 2 und der Längsachse V des Vertikalstiels 71 ist so bemessen, dass der Geländerpfosten 2 unter Berücksichtigung der vorhergehend beschriebenen Ausbildung des ersten Befestigungselements 4 und des zweiten Befestigungselements 5 des Geländerpfostens 2 im Wesentlichen parallel zum Vertikalstiel 71 angeschlossen werden kann.

Figur 13 zeigt ein vorlaufendes Geländer 10. Zu sehen sind zwei Geländerpfosten 2 und 2` (vgl. Figur 7) sowie ein Geländerholm 1 (vgl. Figur 1). Das erste Anschlussmittel 13 des Geländerholms ist mit einem Anschlusselement 3 des Geländerpfostens 2 verbunden. Das zweite Anschlussmittel 16, welches hier bewegbar ausgebildet ist, ist mit einem Anschlusselement 3 des Geländerpfostens 2' verbunden. In montiertem Zustand des vorlaufenden Geländers 10 sind die Längsachsen A der beiden Geländerpfosten im Wesentlichen parallel zueinander beabstandet.

Figur 14 zeigt ein Gerüst 20 mit einem vorlaufenden Geländer 10 (vgl. Figur 13). Das Gerüst 20 umfasst hier sechs Vertikalrahmen 7 und 7', welche auf zwei Gerüstetagen E1 und E2 verteilt sind. Jeder Vertikalrahmen umfasst zwei Vertikalstiele 71, die über einen Belagriegel 72, einen Querriegel 75 sowie zwei Versteifungselemente 73 mit jeweils einer durchgehenden Öffnung 74 miteinander verbunden sind. Das Gerüst 20 umfasst hier ferner drei Beläge 8 und sechs Zwischenholme 6. Die Vertikalstiele 71 sind entlang der Gerüstachsen V ausgedehnt.

Eine Gerüstsektion umfasst zwei Vertikalrahmen 7 und 7', die über einen Belag 8 miteinander verbunden sind. Dabei können sich, wie in diesem Ausführungsbeispiel, jeweils zwei direkt benachbarte Gerüstsektionen der gleichen Gerüstetage einen Vertikalrahmen 7` teilen. Die Beläge 8 sind jeweils in zwei Belagriegel 72 eingehängt und durch Querriegel 75 gesichert.

Das vorlaufende Geländer 10 umfasst hier drei Geländerpfosten 2, die über zwei Geländerholme 1 miteinander verbunden sind. Die Geländerholme 1 sind dabei jeweils an den Anschlusselementen 3 der Geländerpfosten 2 befestigt. Die Geländerpfosten 2 sind über die ersten Befestigungselemente 4 und die zweiten Befestigungselemente 5 mit je einem Vertikalstiel 71 verbunden. Dabei umgreifen die zweiten Befestigungselemente 5 je einen Vertikalstiel 71. Zusätzlich liegt jedes erste Befestigungselement 4 auf einem Knotenpunkt aus Zwischenholmen 6 und Vertikalstiel 71 auf.

Im gezeigten Ausführungsbeispiel ist einer der Geländerpfosten 2 an einer ersten Befestigungsposition einer ersten Gerüstsektion auf Höhe der Gerüstetage E1 angebracht und die anderen beiden Geländerpfosten sind jeweils an einer zweiten Befestigungsposition einer zweiten Gerüstsektion auf Höhe der Gerüstetage E2 angebracht. Diese Anordnung wird durch den erfindungsgemässen Geländerholm 1 ermöglicht.

Beim Aufbau eines solchen Gerüsts 20 wird eine erste Gerüstsektion auf einer ersten Ebene E1 aufgebaut, wobei die erste Gerüstsektion die zwei Vertikalrahmen 7 umfasst, welche über einen Belang 8 miteiander verbunden sind. Zum Befestigen eines vorlaufenden Geländers 10 werden jeweils zwei Befestigungspfosten 2 mit einem Geländerholm 1 zu einem vorlaufenden Geländer 10 verbunden. Daraufhin werden die Geländerpfosten an beiden Vertikalrahmen 7 an einer ersten Befestigungsposition der ersten Gerüstsektion angebracht. Dabei wird jeder Geländerpfosten 2 an je einem Vertikalstiel 71 so angeordnet, dass das zweite Befestigungselement 5 jedes Geländerpfostens 2 jeweils einen Vertikalstiel 71 umgreift und in jeweils ein Versteifungselement 73 eingreift. Das erste Befestigungselement 4 des jeweiligen Geländerpfostens 2 wird daraufhin so am zugeordneten Vertikalstiel 71 der ersten Gerüstsektion angelegt, dass die Abstützfläche 42 am Vertikalstiel 71 anliegt und der Vertikalstiel 71 in der Aussparung der seitlichen Führung 44 angeordnet ist (vgl. Figur 11). In diesem Zustand ist für den Monteur, der anschließend auf der zweiten Gerüstetage E2 arbeiten muss, bereits ein temporärer Geländerholm 1 zum Abstützen vorhanden. Der Gerüstbauer kann daraufhin die zweite Gerüstetage betreten, um eine zweite Gerüstsektion und ein Gerüstgeländer aus Zwischenholmen 6 aufzubauen.

Ist nun die in Figur 14 gezeigte zweite Gerüstetage E2 fertiggestellt und der obere Belag 8 in die Vertikalrahmen 7 der zweiten Gerüstetage eingehängt, wird das vorlaufende Geländer 10, ohne dass es zerlegt werden muss und ohne dass ein zweiter Monteur benötigt wird, nach oben versetzt. Der sich auf der Gerüstetage E2 befindende Monteur löst hierzu zunächst einen der beiden Geländerpfosten 2 von dem zugehörigen Vertikalstiel 71 und befestigt ihn, indem das zweite Befestigungselement 5 des Geländerpfostens 2 den nach oben anschliessenden Vertikalstiel 71 der zweiten Gerüstsektion umgreift und in das zur ersten Gerüstsektion korrespondierende Versteifungselement 73 der zweiten Gerüstsektion eingreift. Dieser Schritt wird durch das bewegliche Anschlussmittel des Geländerholms 1 ermöglicht. Der Abstand zwischen der ersten und der zweiten Befestigungsposition beträgt dabei im Wesentlichen der Länge der verwendeten Vertikalrahmen, also einer Etagenhöhe. Genau denselben Vorgang wiederholt der Monteur mit dem anderen der beiden Geländerpfosten 2. Danach ist für die noch zu erstellende Gerüstetage E3 ein vorauseilendes Geländer mit Geländerholm 1 vorhanden.

Durch den Geländerholm 1 mit beweglichem Anschlussmittel ist der Einsatz des vorlaufenden Geländers 10 an Gerüstetagen mit unterschiedlichen Gerüstfeldlängen problemlos möglich. Zur Gewährleistung eines vorauseilenden Geländers im Zuge der fortlaufenden Montage müssen lediglich die Geländerpfosten 2 umgesetzt werden, wobei der Geländerholm 1 an den Geländerpfosten 2 montiert bleibt.

Es ist auch möglich, mehrere Geländerholme je Geländerpfosten anzuschliessen. Hierzu müssen die Geländerpfosten 2 lediglich weitere Anschlusselemente 3 für die Geländerholme 1 aufweisen.

## Patentansprüche

1. Geländerholm (1) für ein vorlaufendes Geländer umfassend mindestens ein erstes und ein zweites Anschlussmittel (13; 16) zur jeweiligen Befestigung an einem Anschlusselement (4) eines Geländerpfostens (2), wobei der Geländerholm (1) rohrförmig (11), insbesondere als Hohlrohr mit einer Längsachse (Q) ausgebildet ist und sich entlang dieser Längsachse (Q) erstreckt, wobei der Geländerholm (1) einen ersten und einen zweiten Abschnitt (18; 19) umfasst, wobei der erste Abschnitt (18) das erste Anschlussmittel (13) und der zweite Abschnitt (19) das zweite Anschlussmittel (16) umfasst, wobei der erste Abschnitt (18) und der zweite Abschnitt (19) des Geländerholms (1) durch Verbindungsmittel (14) miteinander verbunden sind und der Geländerholm (1) genau ein sich in Richtung der Längsachse (Q) erstreckendes Langloch (17) umfasst, welches sich im zweiten Abschnitt (19) des Geländerholms befindet, und wobei das erste Anschlussmittel (13) in einer festen räumlichen Beziehung zum Geländerholm (1) steht, **dadurch gekennzeichnet, dass** das zweite Anschlussmittel (16) im Langloch (17) entlang der Längsachse (Q) bewegbar, insbesondere verschiebbar angeordnet ist und dass das entlang der Längsachse (Q) des Langlochs (17, 17') bewegbare Anschlussmittel als Körper mit einer durchgehenden Öffnung und einer Aussennut, insbesondere als Führungsrollen mit beidseitigem Flansch oder einer umlaufenden Aussennut, ausgebildet ist, welche zwischen der Innenseite des Langlochs (17, 17') geführt ist.

2. Geländerholm (1) nach einem der vorhergehenden Ansprüche, **dadurch gekennzeichnet, dass** die gegenüberliegenden Enden des Geländerholms (1) als flache Bereiche (12; 15) ausgebildet sind, wobei die Anschlussmittele (13; 16) jeweils in diesen flachen Bereichen (12; 15) angeordnet sind.

3. Geländerholm (1) nach Anspruch 2, **dadurch gekennzeichnet, dass** die flachen Bereiche (12; 15) zwei Ebenen definieren, welche zueinander im Wesentlichen Parallelebenen darstellen.

4. Geländerholm (1) nach einem der Ansprüche 1 bis 3, **dadurch gekennzeichnet, dass** die entlang der Längsachse (Q) der Langlöcher (17, 17') bewegbaren Anschlussmittel als Körper mit einer durchgehenden Öffnung, insbesondere als Scheibe mit Mittelloch, ausgebildet sind, und die Innenseiten der Langlöcher (17, 17') jeweils eine Aussparung zur mindestens teilweisen Aufnahme und Führung der Anschlussmittel entlang der Längsachse (Q) aufweisen, wobei die Aussparung insbesondere u- oder v- oder teilkreis- oder halbkreisförmig ausgebildet ist.

5. Geländerholm (1) nach einem der vorhergehenden Ansprüche, **dadurch gekennzeichnet, dass** der erste Abschnitt (18) und der zweite Abschnitt (19) des Geländerholms (1) durch Schraubverbindungen und/oder Schweissverbindungen und/oder Klebeverbindungen, miteinander verbunden sind.

6. Geländerholm (1) nach einem der vorhergehenden Ansprüche, **dadurch gekennzeichnet, dass** das sich in Richtung der Längsachse des Geländerholms erstreckende Langloch eine Länge zwischen 200 und 1200 mm aufweist.

7. Geländerholm (1) nach einem der vorhergehenden Ansprüche, **dadurch gekennzeichnet, dass** das Längenverhältnis des ersten Abschnitts (18) zum zweiten Abschnitt (19) wenigstens 1.5, vorzugsweise zwischen 1.9 und 4.0 beträgt.

8. Vorlaufendes Geländer (10) zur vorübergehenden Fallsicherung einer neu zu erstellenden Gerüstetage, **dadurch gekennzeichnet, dass** das vorlaufende Geländer (10) zwei Geländerpfosten und mindestens einen Geländerholm (1) nach einem der vorhergehenden Ansprüche umfasst, wobei die Geländerpfosten lösbar an ein Gerüst anbringbar sind und das erste Anschlussmittel (13) und das zweite Anschlussmittel (16) des Geländerholms (1) jeweils mit einem Geländerpfosten, insbesondere einem Anschlusselement (3) eines Geländerpfostens, lösbar verbunden sind.

9. Vorlaufendes Geländer (10) nach Anspruch 8, **dadurch gekennzeichnet, dass** die Geländerpfosten (2; 2') im montierten Zustand jeweils einen oberen Abschnitt (22) und einen unteren Abschnitt (23) umfassen, wobei im Bereich des oberen Abschnitts (22) mindestens ein, bevorzugt genau ein Anschlusselement (3) zur Verbindung mit den Anschlussmitteln (13; 16) des Geländerholms (1) angeordnet ist, wobei im Bereich des unteren Abschnitts (23) ein erstes Befestigungselement (4) zur Verbindung mit einem Vertikalrahmen (7) eines Gerüsts angeordnet ist, wobei zwischen dem oberen und dem unteren Abschnitt (22; 23) ein zweites Befestigungselement (5) zur Verbindung mit einem Vertikalrahmen (7) eines Gerüsts angeordnet ist, wobei das erste Befestigungselement (4) eine Abstützfläche (42) zum Abstützen am Vertikalrahmen (7) und eine Kippsicherung (43) mit seitlicher Führung (44) zur Verhinderung von Kippbewegungen, insbesondere zur Verhinderung von Kippbewegungen und zumindest teilweisen Auflage der seitlichen Führung (44) auf einem zwischen zwei Vertikalstielen (71) befestigten Zwischenholm (6), aufweist, wobei das zweite Befestigungselement (5) derart ausgebildet ist, dass es um einen Vertikalstiel (71) eines Vertikalrahmens (7) umgreifen kann und in ein zwischen Vertikalstiel (71) und Belagriegel (72) angeordnetes Versteifungselement (73) eingreifen kann und wobei das mindestens eine Anschlusselement (3) und die Befestigungselemente (4; 5) an derselben Seite des jeweiligen Geländerpfostens (2, 2') angeordnet sind.

10. Gerüst (20) für Bau-, Reparatur- und/oder Montagearbeiten, wobei das Gerüst (20) mindestens zwei Vertikalrahmen (7), mindestens einen Belag (8) und mindestens ein vorlaufendes Geländer (10) nach einem der Ansprüche 8 oder 9 umfasst.

11. Gerüst (20) nach Anspruch 10, **dadurch gekennzeichnet, dass** die Vertikalrahmen (7) jeweils mindestens an der dem vorlaufenden Geländer (10) zugewandten Seite Versteifungselemente (73), insbesondere Knotenbleche und/oder Streben, zwischen Vertikalstiel (71) und Belagriegel (72) umfassen, wobei die Geländerpfosten (2, 2') an diesen Versteifungselementen (73) angeordnet oder anordenbar sind.

12. Verfahren zum Aufbauen eines Gerüsts (20) nach Anspruch 10 oder 11 umfassend die Schritte:
A Aufbauen einer ersten Gerüstsektion auf einer ersten Ebene, wobei die erste Gerüstsektion zwei Vertikalrahmen (7; 7') umfasst, welche über einen Belag (8) miteinander verbunden sind;
B Befestigen eines vorlaufenden Geländers (10) nach Anspruch 8 oder 9 umfassend einen ersten Geländerpfosten (2), einen zweiten Geländerpfosten (2') und einen Geländerholm (1), wobei die Geländerpfosten (2, 2') jeweils an einer ersten Befestigungsposition der ersten Gerüstsektion angebracht und über den Geländerholm (1) miteinander verbunden sind;
C Aufbauen einer zweiten Gerüstsektion auf einer zweiten Ebene, wobei die zweite Gerüstsektion zwei Vertikalrahmen (7; 7') umfasst, welche über einen Belag (8) miteinander verbunden sind und oben in die Vertikalrahmen (7; 7') der ersten Gerüstsektion eingreifen;
D Lösen des ersten oder zweiten Geländerpfostens und Befestigen desselben an einer zu seiner ersten Befestigungsposition korrespondierenden zweiten Befestigungsposition der zweiten Gerüstsektion, wobei der Abstand zwischen der ersten und der zweiten Befestigungsposition im Wesentlichen der Länge der verwendeten Vertikalrahmen (7; 7') entspricht;
E Lösen des jeweils anderen Geländerpfostens und Befestigen des gelösten Geländerpfostens an einer zu seiner ersten Befestigungsposition korrespondierenden zweiten Befestigungsposition der zweiten Gerüstsektion, wobei der Abstand zwischen der ersten und der zweiten Befestigungsposition im Wesentlichen der Länge der verwendeten Vertikalrahmen (7; 7') entspricht;
**dadurch gekennzeichnet, dass** das Versetzen des Geländerpfostens in Verfahrensschritt E durch das Bewegen des Anschlussmittels (16) des Geländerholms (1) ermöglicht wird.

## Claims

1. A railing spar (1) for an advancing railing comprising at least a first and a second connecting means (13; 16) for respective fastening to a connection element (4) of a railing post (2), wherein the railing spar (1) is tubular (11), in particular in the form of a hollow tube with a longitudinal axis (Q), and extends along this longitudinal axis (Q), wherein the railing spar (1) comprises a first and a second section (18; 19), the first section (18) comprising the first connection means (13) and the second section (19) comprising the second connecting means (16), the first section (18) and the second section (19) of the railing spar (1) being connected to one another by connecting means (14), and the railing spar (1) comprising precisely one elongated hole (17) extending in the direction of the longitudinal axis (Q), which is located in the second section (19) of the railing spar, and wherein the first connecting means (13) is in a fixed spatial relationship to the railing spar (1), **characterised in that** the second connecting means (16) is arranged in the elongated hole (17) so as to be movable, in particular displaceable, along the longitudinal axis (Q) and **in that** the connecting means movable along the longitudinal axis (Q) of the elongated hole (17, 17') is formed as a body with a through-opening and an external groove, in particular as guide rollers with a flange on both sides or a circumferential external groove, which is guided between the inner side of the elongated hole (17, 17').

2. Railing spar (1) according to one of the preceding claims, **characterised in that** the opposite ends of the railing spar (1) are formed as flat regions (12; 15), the connecting means (13; 16) being arranged in each of these flat regions (12; 15).

3. Railing spar (1) according to claim 2, **characterised in that** the flat areas (12; 15) define two planes which are substantially parallel to each other.

4. Railing spar (1) according to one of claims 1 to 3, **characterized in that** the connecting means movable along the longitudinal axis (Q) of the elongated holes (17, 17') are designed as a body with a through opening, in particular as a disc with a central hole, and the inner sides of the elongated holes (17, 17') each have a recess for at least partially receiving and guiding the connecting means along the longitudinal axis (Q), the recess being designed in particular in the shape of a U or V or part of a circle or semicircle.

5. Railing spar (1) according to one of the preceding claims, **characterised in that** the first section (18) and the second section (19) of the railing spar (1) are connected to one another by screw connections and/or welded connections and/or adhesive connections.

6. Railing spar (1) according to one of the preceding claims, **characterised in that** the elongated hole extending in the direction of the longitudinal axis of the railing spar has a length of between 200 and 1200 mm.

7. Railing spar (1) according to one of the preceding claims, **characterised in that** the length ratio of the first section (18) to the second section (19) is at least 1.5, preferably between 1.9 and 4.0.

8. Advancing railing (10) for temporarily securing a new scaffolding level to be erected against falling, **characterized in that** the advancing railing (10) comprises two railing posts and at least one railing spar (1) according to one of the preceding claims, wherein the railing spars can be detachably attached to a scaffolding and the first connecting means (13) and the second connecting means (16) of the railing spar (1) are each detachably connected to a railing spar, in particular a connecting element (3) of a railing spar.

9. Advancing railing (10) according to claim 8, **characterised in that** the railing posts (2; 2') in the assembled state each comprise an upper section (22) and a lower section (23), wherein in the region of the upper section (22) at least one, preferably exactly one, connecting element (3) is provided for connection to the connecting means (13, 16) of the railing post (1); 16) of the railing spar (1), wherein a first fastening element (4) for connection to a vertical frame (7) of a piece of scaffolding is arranged in the region of the lower section (23), wherein a second fastening element (5) for connection to the vertical frame (7) of a piece of scaffolding is arranged between the upper and the lower section (22; 23), a second fastening element (5) being arranged for connection to a vertical frame (7) of a scaffolding, the first fastening element (4) having a supporting surface (42) for supporting on the vertical frame (7) and an anti-tilt device (43) with lateral guide (44) for preventing tilting movements, in particular for preventing tilting movements and at least partial support of the lateral guide (44) on an intermediate spar (6) fastened between two vertical posts (71), the second fastening element (5) being designed in such a way that it can engage around a vertical post (71) of a vertical frame (7) and can engage in a stiffening element (73) arranged between the vertical post (71) and the decking bar (72), and the at least one connecting element (3) and the fastening elements (4; 5) are arranged on the same side of the respective railing post (2, 2').

10. Scaffolding (20) for construction, repair and/or assembly work, wherein the scaffolding (20) comprises at least two vertical frames (7), at least one deck (8) and at least one advancing railing (10) according to one of claims 8 or 9.

11. Scaffolding (20) according to claim 10, **characterised in that** the vertical frames (7) each comprise stiffening elements (73), in particular gusset plates and/or struts, between the vertical post (71) and the decking bar (72) at least on the side facing the advancing railing (10), the railing posts (2, 2') being arranged or arrangeable on these stiffening elements (73).

12. A method of erecting a scaffolding (20) according to claim 10 or 11 comprising the steps of:
A: erecting a first scaffolding section on a first level, said first scaffolding section comprising two vertical frames (7; 7') which are connected to each other via a deck (8);
B: mounting an advancing railing (10) according to claim 8 or 9 comprising a first railing post (2), a second railing post (2') and a railing spar (1), wherein the railing posts (2, 2') are each mounted at a first mounting position of the first scaffolding section and are interconnected via the railing spar (1);
C: erecting a second scaffolding section on a second level, the second scaffolding section comprising two vertical frames (7; 7') which are connected to one another via a deck (8) and engage at the top in the vertical frames (7; 7') of the first scaffolding section;
D: releasing the first or second guard-railing post and fixing it in a second fixing position of the second scaffolding section corresponding to its first fixing position, the distance between the first and second fixing positions corresponding substantially to the length of the vertical frames (7; 7') used;
E: loosening the respective other railing post and fastening the loosened railing post at a second fastening position, corresponding to its first fastening position, of the second scaffolding section, the distance between the first and the second fastening position corresponding substantially to the length of the vertical frames (7; 7') used;
**characterised in that** the displacement of the railing spar in step E is made possible by moving the connection means (16) of the railing spar (1).

## Revendications

1. Longeron de garde-corps (1) pour un garde-corps avancé comprenant au moins un premier et un deuxième moyen de raccordement (13 ; 16) pour la fixation respective à un élément de raccordement (4) d'un poteau de garde-corps (2), le longeron de garde-corps (1) étant réalisé en forme de tube (11), en particulier de tube creux avec un axe longitudinal (Q) et s'étendant le long de cet axe longitudinal (Q), le longeron de garde-corps (1) comprenant une première et une deuxième section (18 ; 19), la première section (18) comprenant le premier moyen de raccordement (13) et la deuxième section (19) comprenant le deuxième moyen de raccordement (16), la première section (18) et la deuxième section (19) de la longeron de garde-corps (1) étant reliées entre elles par des moyens de liaison (14) et le longeron de garde-corps (1) comprenant exactement un trou oblong (17) s'étendant dans la direction de l'axe longitudinal (Q), qui se trouve dans la deuxième section (19) du longeron de garde-corps, et le premier moyen de raccordement (13) étant dans une relation spatiale fixe avec le longeron de garde-corps (1), **caractérisé en ce que** le deuxième moyen de raccordement (16) est disposé dans le trou oblong (17) de manière mobile, en particulier de manière coulissante, le long de l'axe longitudinal (Q) et **en ce que** le moyen de raccordement mobile le long de l'axe longitudinal (Q) du trou oblong (17, 17') est réalisé sous la forme d'un corps avec une ouverture traversante et une rainure extérieure, en particulier sous la forme de galets de guidage avec une bride des deux côtés ou une rainure extérieure périphérique, qui est guidée entre le côté intérieur du trou oblong (17, 17').

2. Longeron de garde-corps (1) selon l'une des revendications précédentes, **caractérisé en ce que** les extrémités opposées du longeron de garde-corps (1) sont réalisées sous forme de zones plates (12 ; 15), les moyens de raccordement (13 ; 16) étant respectivement disposés dans ces zones plates (12 ; 15).

3. Longeron de garde-corps (1) selon la revendication 2, **caractérisé en ce que** les zones plates (12 ; 15) définissent deux plans qui représentent des plans essentiellement parallèles l'un à l'autre.

4. Longeron de garde-corps (1) selon l'une des revendications 1 à 3, **caractérisé en ce que** les moyens de raccordement mobiles le long de l'axe longitudinal (Q) des trous oblongs (17, 17') sont réalisés sous la forme d'un corps avec une ouverture traversante, en particulier sous la forme d'un disque avec un trou central, et les côtés intérieurs des trous oblongs (17, 17') présentent chacun un évidement pour recevoir et guider au moins partiellement les moyens de raccordement le long de l'axe longitudinal (Q), l'évidement étant en particulier réalisé en forme de U ou de V ou de cercle partiel ou de demi-cercle.

5. Longeron de garde-corps (1) selon l'une des revendications précédentes, **caractérisé en ce que** la première section (18) et la deuxième section (19) du longeron de garde-corps (1) sont reliées entre elles par des assemblages vissés et/ou soudés et/ou collés.

6. Longeron de garde-corps (1) selon l'une des revendications précédentes, **caractérisé en ce que** le trou oblong s'étendant dans la direction de l'axe longitudinal du longeron de garde-corps présente une longueur comprise entre 200 et 1200 mm.

7. Longeron de garde-corps (1) selon l'une des revendications précédentes, **caractérisé en ce que** le rapport de longueur entre la première section (18) et la deuxième section (19) est d'au moins 1,5, de préférence compris entre 1,9 et 4,0.

8. Garde-corps avancé (10) pour la protection temporaire contre les chutes d'un étage d'échafaudage à construire, **caractérisé en ce que** le garde-corps avancé (10) comprend deux poteaux de garde-corps et au moins un longeron de garde-corps (1) selon l'une des revendications précédentes, les poteaux de garde-corps pouvant être montés de manière amovible sur un échafaudage et le premier moyen de raccordement (13) et le deuxième moyen de raccordement (16) du longeron de garde-corps (1) étant reliés chacun de manière amovible à un poteau de garde-corps, en particulier à un élément de raccordement (3) d'un poteau de garde-corps.

9. Garde-corps avancé (10) selon la revendication 8, **caractérisé en ce que** les poteaux de garde-corps (2 ; 2') comprennent chacun, à l'état monté, une section supérieure (22) et une section inférieure (23), au moins un, de préférence exactement un élément de raccordement (3) étant prévu dans la zone de la section supérieure (22) pour la liaison avec les moyens de raccordement (13 ; 16) du longeron de garde-corps (1), un premier élément de fixation (4) étant disposé dans la zone de la section inférieure (23) pour la liaison avec un cadre vertical (7) d'un équipement, un deuxième élément de fixation (5) étant disposé entre la section supérieure et la section inférieure (22 ; 23) est disposé un deuxième élément de fixation (5) pour la liaison avec un cadre vertical (7) d'un échafaudage, le premier élément de fixation (4) comportant une surface d'appui (42) pour l'appui sur le cadre vertical (7) et une sécurité antibasculement (43) avec un guidage latéral (44) pour empêcher les mouvements de basculement, en particulier pour empêcher les mouvements de basculement et l'appui au moins partiel du guidage latéral (44) sur un montant intermédiaire (6) fixé entre deux montants verticaux (71), le deuxième élément de fixation (5) étant conçu de telle sorte qu'il peut entourer un montant vertical (71) d'un cadre vertical (7) et s'engager dans un élément de renforcement (73) disposé entre le montant vertical (71) et la barre de revêtement (72), et le au moins un élément de raccordement (3) et les éléments de fixation (4 ; 5) sont disposés sur le même côté du poteau de garde-corps (2, 2') correspondant.

10. Echafaudage (20) pour travaux de construction, de réparation et/ou de montage, ledit échafaudage (20) comprenant au moins deux cadres verticaux (7), au moins un plancher (8) et au moins un garde-corps (10) en saillie selon l'une des revendications 8 ou 9.

11. Échafaudage (20) selon la revendication 10, **caractérisé en ce que** les cadres verticaux (7) comprennent chacun, au moins sur le côté tourné vers le garde-corps (10) précédent, des éléments de renforcement (73), notamment des goussets et/ou des entretoises, entre le montant vertical (71) et la traverse de platelage (72), les poteaux de garde-corps (2, 2') étant disposés ou pouvant être disposés sur ces éléments de renforcement (73).

12. Procédé de montage d'un échafaudage (20) selon la revendication 10 ou 11, comprenant les étapes suivantes :
A : Construction d'une première section d'échafaudage sur un premier niveau, la première section d'échafaudage comprenant deux cadres verticaux (7 ; 7') qui sont reliés entre eux par un plancher (8) ;
B : Fixation d'un garde-corps avant (10) selon la revendication 8 ou 9, comprenant un premier poteau de garde-corps (2), un deuxième poteau de garde-corps (2') et un longeron de garde-corps (1), les poteaux de garde-corps (2, 2') étant respectivement fixés à une première position de fixation de la première section d'échafaudage et reliés entre eux par le longeron de garde-corps (1) ;
C : Construction d'une deuxième section d'échafaudage sur un deuxième niveau, la deuxième section d'échafaudage comprenant deux cadres verticaux (7 ; 7') qui sont reliés entre eux par un revêtement (8) et qui s'engagent en haut dans les cadres verticaux (7 ; 7') de la première section d'échafaudage ;
D : libération du premier ou du deuxième montant de garde-corps et fixation de celui-ci à une deuxième position de fixation de la deuxième section d'échafaudage correspondant à sa première position de fixation, la distance entre la première et la deuxième position de fixation correspondant sensiblement à la longueur des cadres verticaux (7 ; 7') utilisés ;
E: desserrer l'autre montant de garde-corps et fixer le montant de garde-corps desserré à une deuxième position de fixation de la deuxième section d'échafaudage correspondant à sa première position de fixation, la distance entre la première et la deuxième position de fixation correspondant essentiellement à la longueur des cadres verticaux (7 ; 7') utilisés ;
**caractérisé en ce que** le déplacement du poteau de garde-corps à l'étape E du procédé est rendu possible par le déplacement du moyen de raccordement (16) du longeron de garde-corps (1).
